# FASCICULE DE BREVET EUROPEEN

(11) **EP 0 898 649 B1**
(45) Date de publication et mention de la délivrance du brevet: **14.08.2002**
(21) Numéro de dépôt: 97924099.1
(22) Date de dépôt: 14.05.1997
(51) Int. Cl.: F02M 47/02, F02M 61/20, F02M 57/02

(54) **DISPOSITIF D'INJECTION DE COMBUSTIBLE LIQUIDE POUR MOTEUR A COMBUSTION INTERNE**
FLÜSSIGKRAFTSTOFFEINSPRITZVORRICHTUNG FÜR VERBRENNUNGSMOTOR
LIQUID FUEL INJECTING DEVICE FOR INTERNAL COMBUSTION ENGINE

(30) Priorité: 17.05.1996 FR 9606159
(43) Date de publication de la demande: 03.03.1999
(73) Titulaire: Melchior, Jean Frédéric, F-75014 Paris (FR)
(72) Inventeur: Melchior, Jean Frédéric, F-75014 Paris (FR)
(74) Mandataire: Colombet, Alain André
(86) Numéro de dépôt international: FR9700861
(87) Numéro de publication internationale: WO9744583

(56) Documents cités:
- WO-A-92/14924
- DE-A- 1 944 862
- FR-A- 1 351 593
- US-A- 4 440 132
- US-A- 4 572 136
- US-A- 4 627 571
- PATENT ABSTRACTS OF JAPAN vol. 010, no. 002 (M-444), 8 Janvier 1986 & JP 60 166750 A (NIPPON JIDOSHA BUHIN SOGO KENKYUSHO KK), 30 Août 1985,

## Description

La présente invention a trait à un dispositif d'injection de combustible liquide pour moteur à combustion interne.

D'une façon conventionnelle, l'injection du combustible liquide dans un moteur à combustion interne, par exemple un moteur à allumage par compression, comporte un moyen d'établissement de pression de combustible sous forme d'une pompe d'injection susceptible de mettre cycliquement sous haute pression du combustible dans une chambre de volume variable aménagée dans un cylindre de pompe et délimitée par un piston actionné par un arbre à came lié cinématiquement avec l'arbre principal ou vilebrequin du moteur.

Le combustible comprimé est injecté à travers une buse d'injection qui communique, par une pluralité de trous d'injection, avec la chambre de travail ou de combustion du moteur, cette buse comportant une chambre qui communique avec le cylindre de la pompe d'injection, en général à travers des moyens de passage unidirectionnels tels qu'un clapet anti-retour. La communication entre cette chambre et la chambre de travail ou de combustion est interrompue par une aiguille coulissante s'appuyant, grâce à l'action de moyens de rappel élastiques, sur un siège conique aménagé dans ladite buse en amont desdits trous d'injection.

Cette aiguille comporte un corps cylindrique coulissant dans un alésage aménagé dans la buse et de diamètre supérieur à celui de la portée conique de l'aiguille sur son siège, de sorte que, lorsque la pression du combustible dépasse une certaine valeur, dite pression de tarage de l'injecteur, celui-ci se soulève de son siège pour permettre l'injection. Lorsque le piston de la pompe d'injection aura dépassé une certaine position, au-delà de laquelle le cylindre de pompe se trouvera mis en communication avec des moyens d'alimentation sous basse pression du combustible, la pression dans la buse chute et l'aiguille d'injection est ramenée sur son siège, pour refermer la buse, sous l'action des susdits moyens de rappel élastiques.

En dépit de sa grande simplicité, ce dispositif classique présente des graves inconvénients. En premier lieu la pression d'injection dépend du régime du moteur et varie avec celui-ci. Ensuite, en raison de la force obligatoirement limitée du ressort de rappel, la fin de l'injection s'effectue à une pression faible ne permettant plus une pulvérisation fine du combustible, ce qui génère des imbrûlés et des particules de suie.

Certains de ces inconvénients peuvent être évités par un dispositif d'injection du type proposé dans le brevet FR-A-1 351 593. Dans un tel dispositif le combustible provenant des moyens d'établissement de pression, tels qu'une pompe ou un accumulateur, est adressé à une chambre d'injection délimitée par un piston se déplaçant à l'encontre d'un puissant ressort, de façon à remplir de combustible sous pression la chambre pendant la phase de non injection. Cette chambre est directement ouverte sur la cavité de l'injecteur, dans laquelle se déplacent les moyens d'obturation, tels qu'une aiguille, dont la levée peut être commandée, soit par un circuit hydrolique indépendant, soit par un circuit utilisant le combustible. Lorsque l'on provoque l'ouverture de l'aiguille, et donc l'injection, l'aiguille se déplace, sur une course de grande longueur, jusqu'à venir buter contre le piston de la chambre d'injection, ce dernier au fur et à mesure de son avancée qui refoule le combustible de la chambre d'injection vers la buse d'injection, venant refermer l'aiguille.

Un tel dispositif présente cependant des inconvénients qui le rendent impropre à l'utilisation pour des pressions d'injection très élevées qui sont utilisées dans les moteurs modernes, et qui se traduiraient par un risque accru de fuite de combustible, et par une perte d'énergie en raison du refoulement d'une partie du combustible hors du volume de l'injecteur vers le circuit d'alimentation, sans parler du problème de surdimensionnement du ressort de rappel.

On a également déjà décrit dans la DOS 1 944 862 un dispositif d'injection comprenant une chambre d'injection, dans laquelle se déplace un piston différentiel, et qui se trouve en communication directe avec l'injecteur, des moyens de commande permettant, pendant la phase de non injection, de remplir la chambre d'injection à l'encontre de la pression d'un accumulateur de combustible maintenu en charge par une pompe haute pression. Ce dispositif présente cependant des inconvénients notables. Notamment la pression d'injection n'est qu'une fraction de la pression fournie par la pompe et la fin de course d'injection du piston est assurée par une chûte de pression difficile à obtenir avec précision, notamment dans le cas de très hautes pressions.

Pour remédier aux inconvénients de ces différentes solutions, l'évolution moderne se concentre sur des systèmes d'injection à accumulation, également appelés systèmes "common rail".

Dans de tels systèmes, un accumulateur est constamment rempli de combustible sous haute pression grâce à des moyens générateurs de haute pression de combustible, et communique en permanence avec la chambre de la buse d'injection en amont du siège contre lequel s'applique, grâce à des moyens de commande, la portée de l'aiguille d'injection. Un distributeur permet de faire communiquer ladite chambre avec une autre chambre délimitée par la face supérieure de l'aiguille, de sorte que l'aiguille se trouve appuyée sur son siège sous l'effet de la pression régnant dans l'accumulateur. Lorsque l'on veut initier l'injection, le distributeur est basculé, de façon à faire communiquer ladite chambre délimitée par la face supérieure de l'aiguille avec des moyens d'alimentation basse pression pour faire chuter la pression s'exerçant sur la face supérieure de l'aiguille, de sorte que l'aiguille se soulève.

Pour mettre fin à l'injection, on bascule à nouveau le distributeur dans l'autre position, afin de rétablir la pression de l'accumulateur au-dessus de la face supérieure de l'aiguille, de sorte que les moyens de commande ramènent l'aiguille sur son siège sans qu'il soit nécessaire de faire chuter la pression d'injection. L'injection s'effectue donc entièrement à la haute pression de l'accumulateur, évitant ainsi le larmoiement en fin d'injection.

De plus, la pression d'injection est indépendante du régime du moteur.

De tels dispositifs, avantageux sur le plan de la qualité de la combustion et du contrôle des imbrûlés, présentent cependant d'autres inconvénients. En effet, si l'aiguille se ferme mal ou si le siège de l'aiguille est détériorié, le combustible présent sous haute pression dans l'accumulateur se déversera dans la chambre de combustion, avec un risque de surchauffe et de destruction du moteur.

De plus, la pression permanente du common rail, étant étanchée par de nombreux pistons coulissant dans des alésages, un niveau important de fuite crée des pertes mécaniques, un échauffement du combustible, et perturbe la précision des dosages.

L'invention se propose de remédier à ces inconvénients et de fournir un dispositif d'injection permettant d'injecter le combustible sous haute pression, pendant pratiquement toute la durée de l'injection indépendamment du régime du moteur.

Un autre objectif de l'invention est de réaliser un tel dispositif permettant, de façon extrêmement simple, de délivrer une dose précise et déterminée de combustible en un temps très court et à très forte pression.

Un autre objectif de l'invention est de réaliser un tel dispositif dans lequel l'injection peut être assurée sous une très forte pression pendant la totalité de l'injection.

Un autre objectif, encore, de l'invention, est de réaliser un tel dispositif dans lequel on peut assurer une injection très rapide en utilisant des moyens d'établissement de haute pression relativement lents.

Un autre objectif, encore, de l'invention, est de réaliser un tel dispositif avec un nombre réduit de composants classiques et, en particulier, d'utiliser un seul élément de pompage et de dosage pour alimenter une pluralité d'injecteurs, garantissant ainsi un bon équilibrage des débits injectés dans les différents cylindres.

Un autre objectif de l'invention est de réaliser un tel dispositif dans lequel on peut faire varier, de façon simple, le débit d'injection en cours d'injection, notamment pour assurer un début d'injection à faible débit, puis une poursuite de l'injection à plus fort débit, selon la technique appelée parfois rate shaping.

Un autre objectif de l'invention est d'obtenir les avantages du common rail avec un faible niveau de fuite.

Un autre objectif de l'invention est de réduire la consommation d'énergie du dispositif d'injection.

Un autre objectif de l'invention est d'obtenir ces avantages sans utilisation de moyens électoniques, mal adaptés à certains environnements.

L'invention a pour objet un dispositif d'injection discontinue et cyclique de combustible liquide pulvérisé sous haute pression dans une chambre de combustion d'un moteur à combustion interne à chambre de travail de volume variable qui comporte,
- une buse d'injection comprenant, pour chaque chambre de travail:
   . une cavité de buse qui communique avec une chambre de combustion par au moins un orifice d'injection,
   . des moyens d'obturation permettant d'interrompre et de rétablir cycliquement la communication entre ladite cavité de buse et ladite chambre de combustion,
- et des moyens de délivrance de combustible liquide sous haute pression, susceptibles de délivrer cycliquement une quantité dosée de combustible liquide sous haute pression,
- lesdits moyens de délivrance communiquant, à travers des moyens de communication cyclique, avec une chambre d'injection de volume variable délimitée par une paroi d'un élément mobile rappelé, à chaque cycle, par des moyens de rappel élastiques jusqu'à une butée fixe établissant la valeur minimale dudit volume variable de ladite chambre d'injection, et qui communique, en permanence, avec ladite cavité de buse, ladite chambre d'injection étant destinée à recevoir momentanément ladite quantité dosée de combustible liquide, une chambre d'injection (26, 34) étant prévue pour chaque chambre de travail,
- ladite quantité dosée de combustible liquide étant délivrée cycliquement par lesdits moyens de délivrance dans ladite chambre d'injection, pendant la phase de fermeture cyclique desdits moyens d'obturation de la buse d'injection,
caractérisé en ce que lesdits moyens de rappel élastique comportent un volume de fluide sous pression, agissant sur ledit élément mobile.

De préférence ledit élément mobile, dont la paroi délimite la susdite chambre d'injection, est formé par un piston coulissant dans un cylindre pour délimiter ladite chambre. Du fait que les pressions de part et d'autres du piston peuvent être pratiquement équilibrées, le risque de fuite au niveau du piston peut être pratiquement supprimé.

De façon particulièrement préférée, le fluide sous pression contenu dans le volume et exerçant son effet de rappel peut être du combustible maintenu sous pression dans un accumulateur.

De préférence l'élément ou piston mobile peut être agencée pour étancher toute fuite entre la chambre d'injection et ledit volume de combustible liquide sous pression, lorsqu'il est appliqué sur sa butée.

Le fluide sous pression peut agir sur ledit élément mobile par l'intermédiaire d'un moyen de multiplication, notamment un piston différentiel.

La buse d'injection peut être avantageusement une buse de type classique, contenant trois cavités, à savoir une première chambre ou sac communiquant par des orifices d'injection avec la chambre de combustion, une deuxième chambre communiquant avec la première chambre et présentant un siège, ladite chambre étant délimitée par la partie inférieure d'une aiguille coulissante dont l'extrémité présente une portée susceptible de s'appliquer sur ledit siège pour interrompre cette communication, et une troisième chambre cylindrique dans laquelle coulisse une partie, formant piston, de l'aiguille, de façon à former au-dessus de l'aiguille une troisième chambre associée à des moyens de commande.

Les moyens d'obturation, formés, par exemple, par une telle aiguille, peuvent être commandés, pour leur ouverture, par des moyens électromagnétiques comme cela est en soi connu.

Ces moyens d'obturation peuvent être sensibles à la pression du combustible liquide dans la cavité de buse, par exemple la susdite deuxième chambre, de sorte que lorsqu'une haute pression est établie dans cette cavité, l'aiguille se soulève à l'encontre de ses moyens de rappel jusqu'à une position de butée. Cette solution est préférée dans la présente invention et peut être simplement obtenue par une communication directe et permanente entre ladite cavité de buse et ladite chambre d'injection.

Lesdits moyens d'obturation peuvent être sensibles, pour leur fermeture, à un ressort de rappel.

Ils peuvent également être sensibles, pour leur fermeture, à l'action d'un fluide sous pression, notamment du combustible liquide.

Cependant, de façon préférée, lesdits moyens d'obturation peuvent être sensibles, pour leur fermeture, à l'action directe du susdit élément mobile de la chambre d'injection, de façon que l'élément mobile, lorsqu'il rejoint sa position de butée, déplace le moyen d'obturation vers une position d'étanchéité.

Cette solution est particulièrement avantageuse, car elle permet d'assurer que l'injection du combustible liquide pulvérisé dans la chambre de combustion se trouve assurée à une pression élevée, y compris dans les tous derniers instants de l'injection.

La butée de l'élément mobile peut alors être constituée par lesdits moyens d'obturation, tels que l'aiguille, quand ils arrivent dans leur position fermée. On peut cependant également prévoir une butée positive fixe, par exemple formée par un épaulement ou un siège de la chambre d'injection, contre laquelle l'élément mobile vient s'appliquer après avoir refermé les susdits moyens d'obturation, tels qu'une aiguille, puis poursuivi encore une très faible course grâce à un contact élastique entre l'élément mobile et lesdits moyens d'obturation, par exemple par simple compression élastique de l'aiguille d'obturation lorsque celle-ci a une forme allongée.

Les moyens de délivrance de combustible liquide sous haute pression peuvent être tout à fait classiques et notamment comprendre une simple pompe d'injection alternative usuelle dont le piston est en contact constant avec la came d'un arbre à came. Avantageusement cette pompe peut être doseuse, par exemple en comprenant, comme cela est connu pour les pompes d'injection, une rampe de décharge hélicoïdale et un réglage de position angulaire du piston de pompe.

On peut utiliser des moyens centralisés d'établissement de pression pour plusieurs dispositifs d'injection associés à chaque piston et la pompe peut alors être une pompe distributrice classique.

Dans une forme de réalisation avantageuse, lesdits moyens de communication cyclique disposés entre lesdits moyens de délivrance de combustible liquide sous haute pression et ladite chambre d'injection de volume variable, comportent un moyen de communication unidirectionnel.

Par ailleurs, ils peuvent, notamment comporter une vanne disposée en amont dudit moyen unidirectionnel et agencée de façon à mettre lesdits moyens d'établissement de haute pression en communication avec une décharge à basse pression, provoquant alors la fermeture desdits moyens unidirectionnels, de sorte que ladite quantité dosée de combustible peut être déterminée par la durée de fermeture de ladite vanne.

Ladite vanne peut être simplement une vanne à deux voies.

Dans le cas où les susdits moyens d'obturation de la buse sont sensibles pour leur fermeture, à la pression dans une cavité, contenant du combustible liquide, une vanne, de préférence la susdite vanne disposée en amont dudit moyen unidirectionnel, peut être prévue, pour mettre ladite cavité en communication avec une décharge pour autoriser l'ouverture desdits moyens d'obturation.

Dans ce cas la même vanne commande la mise à la décharge desdits moyens d'établissement de haute pression et de ladite cavité contenant le combustible liquide agissant, pour l'opération de fermeture, sur lesdits moyens d'obturation, de sorte que lorsque ladite vanne est fermée, lesdits moyens de refoulement délivrent le combustible liquide sous haute pression à ladite chambre d'injection à travers ledit moyen de communication unidirectionnel, alors que l'ouverture de ladite vanne provoque la fin de ladite délivrance et, simultanément, autorise l'ouverture desdits moyens d'obturation et l'injection du combustible dans la chambre de combustion.

On peut également établir un décalage entre le moment de la fin du dosage et celui du début de l'injection, en laissant le piston de la pompe refouler le combustible sous pression jusqu'à son point mort haut, la pression restant ensuite maintenue grâce à un profil plat de la came. Dans ce cas le moment de fermeture de la vanne détermine le dosage du volume injecté, puisque la dose du combustible reçue par la chambre d'injection est déterminée par la course utile de la pompe entre le moment de fermeture et l'arrivée au point mort haut. Au contraire l'ouverture ultérieure de la vanne détermine le moment du début d'injection.

Dans une autre forme de réalisation on peut utiliser, pour ouvrir les moyens d'obturation, la chûte de pression due à la descente du piston de pompe après son point mort haut. On peut alors avantageusement récupérer, sur le moyen d'entraînement du piston de pompe, l'énergie de détente du volume de combustible comprimé entre le piston de pompe et le moyen d'obturation, tel que l'aiguille.

Dans ce cas la fonction de la vanne deux voies peut être assurée par un distributeur tournant classique de pompe et une vanne électriquement commandée devient inutile.

L'invention se prête, de façon remarquable, à l'injection du combustible liquide dans un moteur à plusieurs cylindres comprenant des buses d'injection propres à chaque cylindre. La pompe ou moyen de délivrance de combustible liquide sous haute pression est alors reliée séparément à chaque buse par des conduits spécifiques identiques, et des moyens sont agencés pour adresser le combustible successivement aux différentes buses. Ces moyens peuvent être simplement constitués d'une seule pompe distributrice classique et il est remarquable que l'on peut avantageusement relier cette pompe à une décharge basse pression par une vanne unique à deux voies dont la simple commande permet de déterminer l'intégralité des opérations des cycles d'injection, à moins d'adopter la solution purement hydromécanique définie ci-dessus.

Dans ce cas, les susdits moyens de rappel élastiques des éléments mobiles sont, de préférence, constitués par un moyen centralisé unique, par exemple, un seul accumulateur contenant du combustible liquide mis sous haute pression et agissant sur lesdits éléments mobiles, les éléments mobiles étant disposés, de préférence dans les buses respectives en alignement coaxial avec les moyens d'obturation desdites buses.

Les susdits moyens de communication unidirectionnels sont alors avantageusement disposés, individuellement, au niveau de chaque buse pour réduire la quantité de combustible comprimée et non injectée.

Afin de faire varier le débit de combustible injecté pendant la phase d'injection, par exemple en établissant un faible débit d'injection en début d'injection et un débit important pendant le reste de l'injection, le dispositif peut avantageusement comprendre des moyens permettant d'amener le combustible en provenance de la chambre d'injection vers la cavité de la buse avec un débit limité d'une façon telle qu'au début de l'injection, le débit d'injection est égal à un débit déterminé provenant de la chambre d'injection, diminué d'un débit correspondant à l'accroîssement de volume dans la cavité de buse provoqué, par exemple, par la levée du moyen d'obturation de l'injecteur.

A cette fin on peut, par exemple, prévoir de disposer, dans la communication directe entre la chambre d'injection et la cavité d'injecteur, un étranglement ou gicleur à orifice calibré, permettant de limiter le débit adressé à la cavité de l'injecteur, le moyen d'obturation, tel que l'aiguille étant alors associé à des moyens permettant de contrôler la levée de l'aiguille pendant une durée déterminée. Ce moyen peut être lui-même un étrangleur ralentissant l'évacuation du fluide de commande du moyen d'obturation.

Ce moyen peut éventuellement être agencé comme un étrangleur à section variable de façon à assurer la levée de l'aiguille selon un profil temporel déterminé.

D'autres avantages et caractéristiques de l'invention apparaitront à la lecture de la description suivante, faite à titre d'exemple non limitatif, et se référant aux dessins annexés, dans lesquels :
- les figures 1 à 4 représentent un dispositif d'injection selon une première forme de réalisation de l'invention pendant quatre situations successives, à savoir, successivement, une phase de balayage et réalimentation de la pompe, une phase de dosage, la position de début d'injection et la position de fin d'injection,
- les figures 5 à 8 représentent quatre phases de fonctionnement d'une autre forme de l'invention,
- les figures 9 à 12 représentent d'autres formes de réalisation de l'injecteur de l'invention,
- la figure 13 représente une vue d'une forme de réalisation de l'invention dans une disposition coaxiale des éléments du dispositif.
- la figure 14 représente une vue d'un dispositif d'injection centralisé pour un moteur polycylindre.

On se réfère tout d'abord aux figures 1 à 4.

Le dispositif d'injection décrit est associé à un cylindre 1 d'un moteur diesel, dans lequel coulisse un piston 2 et délimitant, au-dessus de lui, une chambre de combustion et de travail 3 obturée par une culasse 4. Placé, de préférence, centralement et coaxialement à la chambre dans laquelle coulisse le piston moteur 2, se trouve un injecteur 6 qui peut être réalisé de façon tout à fait conventionnelle. Cet injecteur comporte une buse 7 dont l'extrémité inférieure débouche dans la chambre de travail 3 et qui comporte une cavité interne formant une succession de trois chambres, à savoir une première chambre ou sac 8 de faible volume, en communication permanente avec la chambre de travail 3 par des trous d'injection 9, une seconde chambre 10 située au-dessus d'un siège conique 11 et une troisième chambre cylindrique 12 sur le fond, formant butée, de laquelle s'appuie un ressort 13 qui repousse en direction de la portée 11 une aiguille d'obturation classique 14 coulissant dans la chambre cylindrique 12 et dont l'extrémité antérieure, rétrécie, présente une portée 15 venant s'appliquer de façon étanche contre le siège 11.

Le dispositif comporte encore une pompe 16 d'un type classique permettant l'établissement d'une pression élevée de combustible. Cette pompe est constituée d'un cylindre de pompe 17 dans lequel peut coulisser un piston de refoulement 18 rappelé vers son point mort bas par un ressort 19 contre la came 20 d'un arbre à came 21 cinématiquement solidaire du vilebrequin (non représenté) du moteur. La chambre de compression 17 communique par l'intermédiaire d'un conduit 22 dans lequel est disposée une simple vanne à deux positions 23 avec la source d'alimentation basse pression en combustible 24. D'autre part, la chambre de compression 17 communique directement avec la susdite troisième chambre 12 par l'intermédiaire d'un conduit 25, débouchant dans un conduit 30.

Le dispositif selon l'invention comporte encore une cavité ou chambre d'injection 26 dans laquelle coulisse un élément mobile 27, constitué d'un piston, à l'encontr d'un puissant moyen de rappel 28, qui pourrait être un ressort, mais qui est selon l'invention un volume de fluide sous pression, par exemple un accumulateur rempli de combustible liquide sous pression, de préférence agencé pour solliciter le piston 27 avec une force sensiblement constante pendant toute la course utile du piston. La chambre d'injection 26 communique constamment avec la susdite seconde chambre 10 par un conduit 29 Enfin, la communication entre la chambre 26 et la chambre de compression 17 est assurée par le conduit 31 dans lequel est interposé un clapet unidirectionnel 32.

Dans la position de repos, le piston ou élément mobile 27 bute contre une butée antérieure 33 de la chambre 26, de sorte que la volume de la chambre 26 est minimal.

De façon avantageuse la butée 33 réalise un siège d'étanchéité, de sorte que, dans cette position du piston 27, aucune fuite de l'accumulateur 28 vers la chambre 10 n'est possible.

Le fonctionnement est le suivant.

Dans la position de balayage représentée sur la figure 1, l'aiguille d'injection 14 est appliquée sur son siège 11 par le ressort de rappel 13. L'élément ou piston mobile 27 est appliqué contre sa butée 33 par le puissant ressort 28. Le piston 18 de la pompe commence sa descente sous l'action de la came 20. La vanne à deux positions 23 est en position d'ouverture, de sorte que la chambre de pompe 17 et la troisième cavité 12 se trouvent à la basse pression de combustible.

Dans la deuxième chambre 10 la valeur de la pression est suffisamment basse pour que l'aiguille soit appliquée contre son siège par le ressort 13. Le déplacement du piston de pompe 18, modifie peu les pressions.

La suite du processus est représentée en figure 2 : à un instant t déterminé dans le cycle du moteur, on ferme rapidement la vanne à deux voies 23. Le piston d'injection 18, continuant sa course, élève immédiatement la pression de combustible dans la chambre 17 et, de ce fait, dans la chambre 12. Simultanément le liquide est chassé vers la chambre d'injection 26 et le piston 27 est repoussé à l'encontre de son puissant ressort, tandis que la même pression s'établit dans la deuxième chambre 10. La haute pression du combustible liquide dans la chambre 17, la chambre 26, la deuxième chambre 10 et la troisième chambre 12, est déterminée par la force du ressort 28, dont la force de rappel est de préférence quasi constante. Ainsi le combustible liquide se trouve soumis à la haute pression, qui sera la pression d'injection, par exemple 1600 bars.

Aussi longtemps que la vanne à deux positions 23 est fermée et que le piston de pompe d'injection 18 continue sa course de refoulement, le piston d'injection 27 recule en comprimant son moyen élastique 28 à force constante et en emmagasinant dans la chambre 26 du combustible provenant de la chambre 17.

A l'instant t + Δt, c'est-à-dire au moment où la dose souhaitée de combustible a été introduite, sous la haute pression d'injection, dans la chambre 26 et où l'injection proprement dite doit commencer, la vanne à deux positions 23 est rapidement réouverte comme représenté en figure 3.

La chambre 17 et la troisième chambre 12 se trouvent immédiatement mises à la basse pression, nonobstant une éventuelle poursuite de la descente du piston de pompe 18. Aussitôt, le clapet unidirectionnel 32 se ferme et la chambre 26 est isolée de la chambre de pompage 17.

La troisième chambre 12 étant à faible pression, la haute pression régnant dans la chambre 10 va soulever l'aiguille d'injection 14 qui va comprimer son ressort de rappel 13, jusqu'à venir en appui sur sa butée supérieure, établissant la communication, à travers la première chambre 8 et les orifices d'injection 9, avec la chambre de travail du moteur. En conséquence, le combustible liquide sous la haute pression d'injection est injecté et pulvérisé dans la chambre de travail.

Cette injection à haute pression se poursuit pendant toute la durée de déplacement du piston 26 sous l'action de son moyen de rappel 28 jusqu'à la butée du piston contre sa butée 33, de sorte qu'un volume de combustible correspondant à la totalité et uniquement la totalité de la dose préalablement refoulée dans la chambre 26, se trouve éjecté à travers les orifices 9.

En fin d'injection, représentée sur la figure 4, l'élément mobile 27 vient en butée contre le siège 33 et la pression dans la seconde chambre 10 chute brutalement jusqu'à devenir insuffisante vis-à-vis de la force de rappel élastique du ressort 13 de l'aiguille 14, qui est alors brusquement ramenée en butée contre son siège.

Le dosage et le début de l'injection peuvent être réglés indépendamment l'un de l'autre par le seul contrôle d'une simple vanne à deux positions 23.

On peut également décaler l'instant de la fin du dosage et le début de l'injection, par exemple en utilisant une came ayant une partie de profil élevée plate pour cesser d'envoyer du combustible dans la chambre de dosage 26, tout en maintenant la pression dans la troisième chambre 12, l'instant d'injection pouvant être librement choisi sur le plat de la came par ouverture de la vanne 23. Dans ce cas le combustible se trouve refoulé hors de la pompe 16 à partir de l'instant de fermeture de la vanne 23 et pendant tout le restant du déplacement du piston de pompe 18 vers son point mort haut.

Enfin, on peut aussi, sans ouvrir la vanne 23, attendre une chute de pression dans la chambre 12 provoquée par le retour du piston 18 vers son point mort bas.

Les phases d'injection sont, de plus, totalement indépendantes de la position de la came 20.

La pompe 16 peut donc être rustique et de faible débit puisqu'elle dispose d'une grande partie du cycle moteur pour refouler le combustible vers la chambre d'injection.

Dans les exemples qui viennent d'être décrits la pompe 16 n'est pas directement agencée pour délivrer une dose réglable de carburant, cette dose étant quantifiée par la course du piston 18 parcourue pendant la durée Δt de fermeture de la vanne.

On conçoit cependant que l'on peut également utiliser des pompes d'injection de combustible de moteur de type classique munies d'une rampe hélicoïdale inversée et d'un dispositif de rotation autour de l'axe de piston de pompe de façon à pouvoir fermer et ouvrir un orifice de décharge ménagé dans la paroi du cylindre de la pompe. Le piston de la pompe assure alors la fonction de la vanne à deux positions 23.

On se réfère maintenant aux figures 5 à 8, dans lesquelles les composants ayant les mêmes fonctions que dans la description précédente possèdent les mêmes chiffres de référence.

Cette forme de réalisation est destinée aux injections en plusieurs temps, par exemple avec une pré-injection, à la limitation des fuites et des pertes mécaniques, et réduit au minimum l'influence de la compressibilité du combustible liquide sur le fonctionnement du dispositif.

Dans cette réalisation le conduit 30 est supprimé et le conduit 25 provenant de la pompe 16 débouche, par l'intermédiaire d'un clapet unidirectionnel 32, directement dans une chambre 34 qui constitue, à la fois, la deuxième chambre de l'injecteur 12 et la chambre d'injection remplaçant la chambre 26. L'aiguille présente un prolongement 48 dont le diamètre est supérieur à celui du siège de l'aiguille 14 et qui est susceptible de coulisser à travers un piston mobile creux 50 formant l'élément mobile de la chambre d'injection 34 et qui peut lui-même coulisser dans un cylindre formant une chambre 35 dans laquelle débouche un accumulateur de combustible liquide sous forte pression 28. Le prolongement 48 présente, dans la chambre 35, une collerette 49 dont le diamètre est nettement inférieur à celui de la chambre 35 et qui permet de recevoir la poussée d'un ressort de rappel 13 pour l'aiguille. L'extrémité supérieure du prolongement 48, au-delà de la collerette, coulisse dans un cylindre permettant de déterminer la troisième chambre 12 de l'aiguille pour former un piston dont le diamètre est intermédiaire entre celui du siège de l'aiguille et celui du prolongement 48.

Le volume de la chambre 35, et par conséquent l'accumulateur 28, communiquent avec la troisième chambre 12 par l'intermédiaire d'un conduit d'abord radial puis axial 51 pratiqué dans le prolongement 48 et qui débouche, par l'intermédiaire d'un étranglement terminal, dans la chambre 12. Par ailleurs celle-ci est relié à la source basse-pression de combustible 24 par une vanne 52 située à proximité de la chambre 12 et un conduit 53.

Dans la position de chargement représentée sur la figure 5, les première et seconde vannes 23, 52 sont fermées et la pompe 16 refoule du combustible sous forte pression par le conduit 25 dans la chambre 34 de sorte que le piston 50 se déplace dans le sens de la flèche et refoule le combustible situé dans la chambre 35 vers l'accumulateur 28. L'ensemble des forces constituées par le combustible et le ressort 13 sur l'aiguille 14 maintient celle-ci plaquée sur son siège 11. Après le point mort haut de la pompe le clapet 32 se ferme et la came récupère l'énergie de compression du volume de combustible contenu dans la chambre 17 et le conduit 25. La pression dans les différentes cavités de l'injecteur 6 est alors déterminée par la pression dans l'accumulateur 28. L'ouverture de la première vanne 23 fait chûter la pression dans la pompe. On peut alors ouvrir la vanne 52 comme on le voit sur la figure 6. Il en résulte une chute immédiate de pression dans la troisième chambre 12 de sorte que l'aiguille 14 est repoussée en position ouverte. La chambre 34 est alors en communication avec la première chambre 8 et le combustible de la chambre 34 est éjecté et pulvérisé sous la pression du piston 50 soumis à la pression régnant dans l'accumulateur 28. L'étranglement dans le conduit 51 empêche l'accumulateur de se vider.

On peut ensuite refermer rapidement la vanne 52, comme le montre la figure 7, de sorte que cette première phase d'injection, qui constitue une pré-injection, se termine, l'aiguille 14 étant repoussée vers son siège, en raison de l'augmentation de pression dans la chambre 12 et de l'action du ressort 13. On peut ainsi, par plusieurs ouvertures et fermetures successives de la vanne 52, provoquer une injection en plusieurs étapes. La fin de l'injection est obtenue, comme le montre la figure 8, lorsque toute la dose injectable contenue dans la chambre 34 a été éjectée et que le piston 50 est venu en butée d'étanchéité sur son siège 33, de sorte que la pression dans la chambre 34, réduite à son volume minimal, chute et que l'aiguille se referme rapidement sous l'effet du ressort 13 et de la pression qui s'exerce sur la surface différentielle entre le prolongement 48 et la chambre 12. La vanne 52 est ensuite refermée.

On comprend que la commande de l'aiguille est extrêmement rapide et précise, d'autant plus que la vanne 52 peut être placée à proximité immédiate de la troisième chambre 12. Par ailleurs, aucun transfert n'est nécessaire entre une chambre d'injection et la deuxième chambre de l'injecteur de sorte que la dose injectée est insensible à la compressibilité du combustible. Enfin la fuite se limite au balayage de la chambre 12 à travers son étanglement pendant la courte durée de l'injection.

On se réfère maintenant aux figures 9 à 12 qui représentent des formes de réalisation dans lesquelles la fermeture de l'aiguille est assurée positivement par l'élément mobile de la chambre d'injection.

Sur la figure 9 on voit un injecteur 6 analogue à celui de la figure 1 et dont la troisième chambre 12 ne comporte pas de ressort de rappel. L'aiguille 14 se poursuit vers le haut par un long prolongement 37 coulissant dans le corps de l'injecteur et débouchant dans une chambre d'injection 26 reliée au conduit 25 par l'intermédiaire du clapet 32 et du conduit 30. Le piston 27, qui délimite la chambre d'injection 26, est sollicité par son moyen de rappel, à savoir l'accumulateur 28 ainsi que par un ressort 54, seulement utile à l'arrêt.

Lorsque la pompe 16 refoule le combustible vers la chambre d'injection 26, la chambre 12 est sous pression et l'aiguille 14 est plaquée sur son siège 11. Pendant ce temps le piston 27 se soulève et le volume de la chambre 35 augmente, le piston 27 s'éloignant de l'extrémité de la tige 37 de l'aiguille.

Le fonctionnement est analogue à celui du dispositif de la figure 1. A l'ouverture de la vanne 23 la pression dans la troisième chambre 12 chûte et l'aiguille se soulève immédiatement jusqu'à venir en butée contre le fond de la chambre 12. Le piston 27 se met à descendre depuis sa position haute et le combustible est éjecté par le conduit 29 et la chambre 10. Vers la fin de la descente du piston 27 sollicité par la pression régnant dans l'accumulateur 28, le piston 27 rencontre l'extrémité de la tige 37 et ramène l'aiguille vers le bas en position de fermeture. Une fois l'aiguille 14 appliquée contre son siège 11, la tige 37 forme une butée pour le piston 27. Le ressort 54 est simplement destiné à assurer la fermeture de l'aiguille 14 et le maintien du piston dans la position de volume minimal de la chambre 26 lorsque, par exemple à l'arrêt du moteur, la pression dans l'accumulateur 28 n'a pas encore été établie.

On se réfère à la figure 10, qui montre un dispositif analogue à celui de la figure 9, mais dans lequel l'aiguille 14 présente une deuxième portée d'étanchéité 62 qui coopère avec un siège prévu dans la chambre 12 et évite les fuites susceptibles de provenir de l'accumulateur 28 par le jeu entre l'aiguille 14 et le corps de buse 7.

Le dispositif de la figure 11 est analogue à celui de la figure 9 à l'exception du fait que le piston 27 bute sur un siège 33 dans la chambre d'injection 26 après avoir mis en compression l'aiguille 14. Dans ce cas un ressort 13 de faible course est représenté dans la chambre 12 de façon à plaquer l'aiguille 14 sur son siège 11, même dans le cas où, l'accumulateur 28 n'étant pas sous pression, le piston 27 n'est pas sollicité. Dans cette forme de réalisation, la longueur et le diamètre de la tige 37 sont choisis pour que l'aiguille 14 soit appliquée contre son siège 11 par le piston 27 peu avant que celui-ci ait atteint sa position de butée 33, le reste de la descente de l'aiguille étant autorisée par la déformation sous contrainte de compression de la tige 37.

La forme de réalisation de la figure 12 est analogue à celle de la figure 5 à la différence que la fermeture de l'aiguille 14 est assurée, comme sur la figure 9, par l'impact du piston d'injection 50 sur la butée 56 présentée par l'aiguille.

On se réfère maintenant à la figure 13.

Dans cette forme de réalisation, bien adaptée aux forts taux d'introduction de carburant, la buse, la chambre d'injection et son élément mobile, et la pompe générant la haute pression sont coaxialement alignés sur l'axe de la buse 7.

Le piston 18 de la pompe coulisse dans une chambre cylindrique 17 définie à l'intérieur de l'élément mobile 65 à piston différentiel rappelé en direction d'injection par le moyen de rappel élastique constitué par le fluide sous pression 35, par exemple de l'air, en communication avec un accumulateur 36. La communication entre l'arrivée de fluide basse pression par la vanne à deux voies 23 et la chambre de pompe 17 s'effectue à travers un passage radial pratiqué dans l'élément mobile 34 et communiquant avec la vanne 23 par l'intermédiaire d'une lumière longitudinale formée dans la surface de l'élément mobile 65.

La chambre d'injection 26 est disposée sous le piston mobile 65 et l'on voit sa butée de fin de course 33. Le conduit 31 permettant de faire communiquer la pompe 16 et la chambre 26 est un conduit axial qui court dans un prolongement 43 qui dépasse, en direction de la buse, au-delà de la surface active de piston de la pièce 65 qui délimite la chambre 26 et qui présente, à son extrémité libre, une encoche radiale 44. Un clapet unidirectionnel 32 coulissant de façon étanche sur ledit prolongement 43 et normalement appliqué contre la face de la buse 7 par un ressort tel que, par exemple, une rondelle belleville. Quand ce clapet se soulève le canal 31 met la pompe 16 en communication avec la chambre 26. On voit enfin que l'aiguille 14, qui est représentée dans la figure dans sa position soulevée au maximum, présente son extrémité supérieure au regard d'un volume 12 situé sous l'extrémité du prolongement 43 contenant le canal 31, volume délimité également par le clapet 32 lorsque celui-ci est dans sa position de fermeture.

Pendant la phase de balayage la came 20 est dans une position qui permet au piston de pompe 18 de se soulever et d'aspirer le combustible depuis la source basse pression 24 à travers la vanne 23 en postion de communication de sorte que la chambre de pompe 17 se remplit.

Au bout d'un certain temps la came 20 ayant tourné, le piston 18 va se déplacer vers le bas. A un instant t pendant ce mouvement de descente on ferme la vanne à deux voies 23. Le combustible présent dans la pompe va alors être mis sous pression de sorte que le clapet 32 se soulève à l'encontre de son moyen de rappel et que le combustible mis sous pression dans la pompe est transféré dans la chambre 26, de sorte que la pièce mobile 65 se soulève et que le volume de la chambre 26 augmente, tandis que la haute pression est établie dans la chambre 10, de même que dans le volume 12 situé au-dessus de l'aiguille 14 à travers lequel circule le combustible gagnant la chambre 26. L'aiguille 14 reste donc fortement appliquée sur son siège.

A l'instant t + Δt on ouvre la vanne 23. En conséquence la pression chûte immédiatement dans la pompe 16 et dans le volume dans lequel débouche le canal 31 et qui communique avec la troisième chambre 12. A ce moment l'aiguille 14 se soulève en raison de la pression existant dans la deuxième chambre 10 jusqu'à venir en butée comme dans la position d'injection représentée sur la figure 6 dans laquelle le volume de la chambre 12 est devenu minimum. Les moyens de rappel élastique 35, 36 repoussent l'élément mobile 65 vers le bas et refoulent le combustible de la chambre d'injection 26 vers la seconde chambre 10 d'où il est expulsé par les orifices d'injection 9 et pulvérisé.

Vers la fin de sa descente le piston 65 vient, par l'extrémité inférieure de son embout 43, prendre contact avec l'aiguille 14 dans sa position soulevée représentée sur la figure. La poursuite de la descente de la pièce mobile 65 entraîne alors l'aiguille 14 vers le bas jusqu'à ce qu'elle se trouve appliquée sur son siège, ce qui permet une fermeture brutale de l'aiguille alors que la pression dans la chambre 10 reste encore à sa valeur élevée, de sorte que l'on obtient une fin d'injection d'excellente qualité. Une fois l'aiguille 14 arrivée en butée, la pièce mobile 65 descend encore légèrement vers le bas, grâce à la compression élastique de son prolongement 43 contenant le canal 31 puis s'arrête définitivement en prenant contact avec la butée 33.

On comprend, que dans cette forme de réalisation, très avantageuse quand on dispose d'air comprimé, aucun ressort de rappel de l'aiguille 14 n'est nécessaire puisque l'aiguille est appliquée sur son siège par la tension élastique existant dans le prolongement 43 de la pièce 65 elle-même appliquée fermement contre son siège 33 par la pression des moyens 35, 36.

Par ailleurs le dispositif représenté est particulièrement compact et les trajets de combustible au sortir de la pompe 16 sont particulièrement réduits, ce qui minimise l'influence de la compressibilité du combustible sur la précision de la dose injectée et permet, en outre, dans le cas d'un moteur à plusieurs cylindres, de prévoir des dispositifs d'injection pratiquement identiques et délivrant donc des doses pratiquemnet identiques dans chaque cylindre, y compris lors des régimes où seules de très petites doses sont injectées.

On se réfère maintenant à la figure 14.

On a représenté, sur cette figure, deux des quatre injecteurs 6, d'un dispositif selon l'invention prévu pour un moteur à quatre cylindres. Ces injecteurs 6 sont, par exemple, identiques à celui de la figure 1. Le piston 27 de chaque injecteur délimite, par son autre paroi, une chambre de rappel 38. Toutes les chambres de rappel 38 sont reliées directement à un unique accumulateur de combustible liquide sous haute pression 39.

Par ailleurs le dispositif comporte une pompe distributrice commune 40 actionnée par un arbre à moteur.

La pompe 40 est d'un type classique pour les dispositifs d'injection de moteurs à plusieurs cylindres et n'a donc pas besoin d'être décrite. Elle comporte un rotor 41 avec quatre pistons radiaux 42 coulissant dans les cylindres de pompe 57 dans lesquels ils se déplacent pendant la rotation du rotor, sous l'effet d'une came fixe 58 dont le profil connu est déterminé par le nombre de cylindres et donc d'injecteurs 6. La partie inférieure du rotor forme un distributeur 59 susceptible d'envoyer du combustible liquide sous pression successivement vers les différents injecteurs 6 par des conduits 60 qui remplacent les conduits 25 de la figure 1 et aboutissent au conduit 30 des différents injecteurs. Par ailleurs, la chambre de pompe 57 communique en permanence avec un conduit central 61 relié à une source de combustible basse pression 24 par le biais d'une vanne à deux positions 23, et parallèlement, d'un conduit 63 avec un clapet unidirectionnel 64.

Cette pompe 40 peut également être utilisée pour maintenir la haute pression dans l'accumulateur 39, par l'intermédiaire d'un ensemble communiquant avec la conduit 61 et comprenant un moyen unidirectionnel 46 et une vanne de régulation de pression 47 classique pour de tels accumulateurs, et reliée à l'accumulateur par un conduit 45.

On notera que ces moyens centralisés de maintien de la pression dans l'accumulateur 39 prélèveront une quantité minime de combustible équivalente et équilibrée sur l'injection de chaque cylindre.

Au fonctionnement, la pompe 40 tourne avec le moteur. La commande de la vanne 23 permet d'adresser successivement à chacun des injecteurs 6 une quantité dosée de combustible qui parvient par le conduit 60 et le clapet unidirectionnel 32 à la chambre d'injection 26 de l'injecteur. Chaque injecteur fonctionne comme dans le cas du dispositif représenté sur les figures 1 à 4.

On comprend donc que l'on peut, en utilisant une seule simple vanne à deux voies, assurer d'une façon extrêmement précise la commande de l'injection dans chacun des cylindres, et ceci en utilisant une seule pompe doseuse distributrice 40 et un seul moyen de rappel élastique 39. En outre l'injection s'effectue avec des caractéristiques constantes d'un cylindre à l'autre puisque les chambres d'injection 26 sont à proximité immédiate des secondes cavités 10 et que les conduits 60 peuvent être facilement conçus pour avoir des volume internes identiques.

Bien entendu, les moyens de dosage et de commande des aiguilles décrits ci-dessus peuvent également être appliqués à ce cas d'un dispositif centralisé pour plusieurs cylindres.

En particulier on peut prévoir le remplacement de la vanne 23 par le distributeur rotatif et l'utilisation du retour des pistons de pompe pour ouvrir les injecteurs. L'avance à l'injection sera alors réglée par la position angulaire des cames 58 de la pompe 40 de façon connue en soi.

On se réfère à la figure 3. Pour assurer un profil de débit temporel pendant l'injection avec une partie d'injection initiale à faible débit suivie d'une injection à débit élevé, on a prévu dans le conduit 29 un gicleur ou organe d'étranglement 65 qui limite le débit passant par cette communication à la valeur maximale de débit souhaitée pour l'injection.

Un deuxième gicleur 66 est disposé dans le conduit 30 de commande de levier de l'aiguille d'obturation 14.

En début d'injection l'augmentation rapide de pression du combustible en provenance de la chambre d'injection se communique à la cavité de buse 10 et soulève l'aiguille 14. Ce soulèvement n'est cependant pas instantané car le gicleur 66 freine l'évacuation du combustible de la chambre 12 située au-dessus de l'aiguille, de sorte que celle-ci met un certain temps à parvenir en position complètement ouverte de butée. En raison du gicleur 65, le débit finalement injecté pendant toute la montée de l'aiguille, qui provoque une augmentation de volume de la cavité 10 est égal au débit régulé passant par la communication 29 diminué du débit nécessaire à l'augmentation de volume de la cavité 10. Une fois l'aiguille en position de buté ce dernier débit est annulé et tout le débit nominal passant par la communication 29 est évacué par la buse d'injection 9.

On peut également réaliser le gicleur de freinage de levée d'aiguille sous forme d'un gicleur à section variable 67, la section étant modifiée lors de la progression du soulèvement de l'aiguille 14, ce qui permet d'obtenir, en début d'injection, tout profil de débit souhaité.

Bien entendu les gicleurs 65 et/ou 66, 67 pourraient être remplacés fonctionnellement par un dimensionnement adéquat (diamètre et longueur, et par conséquence perte de charge), des canalisations 29 et 30.

## Revendications

1. Dispositif d'injection discontinue et cyclique de combustible liquide pulvérisé sous haute pression dans une chambre de combustion (3) d'un moteur à combustion interne à chambre de travail de volume variable qui comporte,
- une buse d'injection (7) comprenant, pour chaque chambre de travail:
. une cavité de buse (10, 34) qui communique avec la chambre de combustion par au moins un orifice d'injection (9),
. des moyens d'obturation (14) permettant d'interrompre et de rétablir cycliquement la communication entre ladite cavité de buse (10, 34) et ladite chambre de combustion (3),
- et des moyens de délivrance de combustible liquide sous haute pression (16, 40), susceptibles de délivrer cycliquement une quantité dosée de combustible liquide sous haute pression,
- lesdits moyens de délivrance (16, 40) communiquant, à travers des moyens de communication cyclique, avec une chambre d'injection (26, 34) de volume variable délimitée par une paroi d'un élément mobile (27, 50, 65) rappelé, à chaque cycle, par des moyens de rappel élastiques (28, 36, 39) jusqu'à une butée fixe (33, 37, 56) établissant la valeur minimale dudit volume variable de ladite chambre d'injection, et qui communique, en permanence, avec ladite cavité de buse (10, 34), ladite chambre d'injection étant destinée à recevoir momentanément ladite quantité dosée de combustible liquide, une chambre d'injection (26, 34) étant prévue pour chaque chambre de travail,
- ladite quantité dosée de combustible liquide étant délivrée cycliquement par lesdits moyens de délivrance (16, 40) dans ladite chambre d'injection, pendant la phase de fermeture cyclique desdits moyens d'obturation (14) de la buse d'injection.
**caractérisé en ce que** lesdits moyens de rappel élastique comportent un volume de fluide sous pression, agissant sur ledit élément mobile.

2. Dispositif selon la revendication 1, **caractérisé en ce que** lesdits moyens élastiques de rappel (28, 36, 39) comportent un accumulateur de fluide sous pression.

3. Dispositif selon l'une des revendications 1 et 2, **caractérisé en ce que** ladite paroi mobile est formée par un piston (27, 50, 65) coulissant dans un cylindre.

4. Dispositif selon l'une des revendications 1 à 3, **caractérisé en ce que** ladite cavité de buse et ladite chambre d'injection constituent une chambre unique (34).

5. Dispositif selon les revendications 2 à 4, **caractérisé en ce que** ledit piston (50) est un piston creux susceptible de coulisser autour d'une partie (48) dudit moyen d'obturation (14).

6. Dispositif selon l'une des revendications 1 à 5, **caractérisé en ce que** lesdits moyens élastiques de rappel (28, 36, 39) dudit élément mobile (27, 50, 65) repoussent l'élément mobile avec une force sensiblement constante pendant toute l'éjection de la dose de combustible contenue dans ladite chambre d'injection (26, 34).

7. Dispositif selon l'une des revendications 1 à 6, **caractérisé en ce que**, pour faire varier le débit de combustible injecté, il comprend des moyens d'étranglement (65) de façon que le volume déplacé par les moyens d'obturation (14) pendant son ouverture réduise le débit dans la chambre au début de l'injection, le débit normal étant atteint quand les moyens d'obturations (14) viennent en position fixe de butée.

8. Dispositif selon la revendication 7, **caractérisé en ce qu'**il comprend des moyens d'étranglement constant ou variable (66, 67) sur un passage (30) relié à une chambre de commande (12) des moyens d'obturation (14), pour contrôler la vitesse de soulèvement desdits moyens d'obturation.

9. Dispositif selon l'une des revendications 7 et 8, **caractérisé en ce que** ledit élément mobile (27, 65) coopère avec une butée (33) assurant une fonction de siège d'étanchéité limitant les fuites entre ladite chambre d'injection et ledit fluide de rappel sous pression.

10. Dispositif selon l'une des revendications 2 à 9, **caractérisé en ce que** ledit fluide sous haute pression contenu dans un accumulateur à pression sensiblement constante (28, 36, 39) est du combustible liquide.

11. Dispositif selon l'une des revendications 1 à 8, **caractérisé en ce que** les moyens d'obturation (14) de la buse sont sensibles à une différence de pression entre ladite cavité de buse (10, 34) et une cavité de commande (12).

12. Dispositif selon l'une des revendications 1 à 10, **caractérisé en ce que** lesdits moyens d'obturation (14) sont commandés par des moyens électromagnétiques.

13. Dispositif selon l'une des revendications 1 à 12, **caractérisé en ce que** lesdits moyens d'obturation (14) sont sensibles, pour leur fermeture, à un ressort de rappel (13).

14. Dispositif selon l'une des revendications 1 à 13, **caractérisé en ce que** lesdits moyens d'obturation (14) sont sensibles, pour leur fermeture, à l'action d'un fluide sous pression, notamment du combustible liquide.

15. Dispositif selon l'une des revendications 1 à 13, **caractérisé en ce que** lesdits moyens d'obturation (14) sont sensibles, pour leur fermeture, à l'action dudit élément mobile (27, 50) de façon que l'élément mobile (43), lorsqu'il rejoint sa position de butée, déplace le moyen d'obturation (14) vers une position d'étanchéité.

16. Dispositif selon la revendication 15, **caractérisé en ce que** ladite butée fixe (37, 56) de l'élément mobile (27, 50) est constituée par lesdits moyens d'obturation (14) dans leur position fermée.

17. Dispositif selon la revendication 15, **caractérisé en ce que** l'élément mobile (27, 50) met en compression lesdits moyens d'obturation (14) sur leur siège (11) avant d'atteindre sa butée (33).

18. Dispositif selon l'une des revendications 1 à 17, **caractérisé en ce que** lesdits moyens de délivrance de combustible liquide sous haute pression comportent une pompe à piston (16, 40) actionnée par un arbre entraîné par le moteur.

19. Dispositif selon la revendication 18, **caractérisé en ce que** ladite pompe est une pompe doseuse, notamment du type à rampe de décharge hélicoïdale et réglage de position angulaire de piston.

20. Dispositif selon l'une des revendications 1 à 19, **caractérisé en ce que** lesdits moyens de communication cyclique disposés entre lesdits moyens de délivrance de combustible liquide sous haute pression (16, 40) et ladite chambre d'injection de volume variable (26, 34), comportent un moyen de communication unidirectionnel (32).

21. Dispositif selon la revendication 20, **caractérisé en ce que** lesdits moyens de communication cycliques comportent une vanne (23) disposée en amont dudit moyen unidirectionnel (32) et agencée de façon à mettre lesdits moyens d'établissement de haute pression en communication avec une décharge à basse pression (24), provoquant alors la fermeture desdits moyens unidirectionnels, de sorte que ladite quantité dosée de combustible est déterminée par la course parcourue par le piston de pompe pendant la durée de fermeture de ladite vanne (23).

22. Dispositif selon la revendication 21, **caractérisé en ce que** ladite vanne (23) est une vanne à deux voies.

23. Dispositif selon la revendication 14 prise isolément ou en combinaison avec l'une des revendications 17 à 21, **caractérisé en ce qu'**une cavité (12), contenant du combustible liquide, auquel lesdits moyens d'obturation (14) sont sensibles pour leur fermeture, est susceptible d'être mise en communication avec une décharge (24) au moyen d'une vanne (23, 52) pour autoriser l'ouverture desdits moyens d'obturation.

24. Dispositif selon les revendications 21 à 23, **caractérisé en ce que** la même vanne (23) commande la mise à la décharge (24) desdits moyens d'établissement de haute pression (16) et de ladite cavité (12) contenant le combustible liquide agissant, pour la position de fermeture, sur lesdits moyens d'obturation (14), de sorte que lorsque ladite vanne est fermée, lesdits moyens de refoulement délivrent le combustible liquide sous haute pression à ladite chambre d'injection (26) à travers ledit moyen de communication unidirectionnel (32), alors que l'ouverture de ladite vanne provoque la fin de ladite délivrance et, simultanément, autorise l'ouverture desdits moyens d'obturation jusqu'à leur butée et l'injection du combustible dans la chambre de combustion.

25. Dispositif selon la revendication 23, **caractérisé en ce que** ladite cavité (12) contenant le combustible liquide agisssant, pour la position de fermeture, sur lesdits moyens d'obturations (14) est en communication avec un volume (28, 35) contenant du combustible sous pression agissant comme un moyen de rappel élastique dudit élément mobile (50).

26. Dispositif selon la revendication 25, **caractérisé en ce que** ladite chambre (12) contenant du combustible liquide, auquel lesdits moyens d'obturation (14) sont sensibles pour leur commande, est susceptible d'être reliée à une décharge (24) par l'intermédiaire d'une deuxième vanne (52), et **en ce que** la communication de ladite chambre (12) avec ledit volume de combustible liquide sous pression (35, 28) s'effectue au moyen d'un étranglement.

27. Dispositif selon la revendication 24, **caractérisé en ce que** le profil de la came agissant sur le piston présente une partie plate, permettant de maintenir la pression dans ladite cavité (12) auxquels lesdits moyens d'obturations sont sensibles, de sorte que l'instant d'ouverture de ladite vanne, et par conséquent le moment de l'injection, peut être choisi sur la partie plate de came en étant décalé de la fin du remplissage de ladite chambre d'injection.

28. Dispositif selon la revendication 10 seule ou en combinaison avec l'une quelconque des revendications 11 à 27 dans lequel les moyens d'établissement de haute pression comprennent une pompe à piston, **caractérisé en ce que** les moyens d'obturation sont sensibles, pour leur ouverture, à la chûte de pression provoquées par la redescente du piston de pompe d'établissement de haute pression.

29. Dispositif selon l'une des revendications 1 à 28, **caractérisé en ce que** ledit injecteur et ladite chambre d'injection (26, 34) sont alignés de façon coaxiale.

30. Dispositif selon la revendication 29, **caractérisé en ce que** ledit moyen d'établissement de haute pression (16) est aligné coaxialement avec l'injecteur.

31. Dispositif selon l'une des revendications 1 à 30, **caractérisé en ce qu'**il comporte, pour un moteur ayant une pluralité de chambres de travail, une pluralité de buses d'injection (6) et des moyens uniques et centralisés (40) de délivrance et de dosage de combustible liquide sous haute pression reliés séparément à chaque buse par un conduit spécifique sensiblement identique (60), lesdits moyens d'établissement de haute pression étant agencés pour adresser du combustible liquide sous haute pression successivement auxdites buses.

32. Dispositif selon la revendication 31, **caractérisé en ce que** lesdits moyens de rappel élastiques desdits éléments mobiles (27) comprennent un accumulateur commun (39) contenant du combustible liquide mis sous haute pression et agissant sur lesdits éléments mobiles (27).

33. Dispositif selon la revendication 32, **caractérisé en ce que** lesdits moyens uniques et centralisés (40) de délivrance de combustible liquide sous haute pression sont reliés audit accumulateur (39) pour assurer le maintien de la haute pression dans le susdit accumulateur, par l'intermédiaire d'un régulateur de pression et d'un moyen unidirectionnel.

34. Dispositif selon l'une des revendications 32 et 33, **caractérisé en ce que** lesdits moyens d'établissement de haute pression (40) sont constitués par une pompe unique (40) associée à des moyens distributeurs (59) et **en ce que** ladite pompe est reliée à un moyen d'alimentation de basse pression par une vanne (23) assurant successivement le fonctionnement de tous les injecteurs du dispositif.

## Patentansprüche

1. Vorrichtung zum diskontinuierlichen und zyklischen Einspritzen von zerstäubtem flüssigem Kraftstoff unter hohem Druck in eine Verbrennungskammer (3) eines Verbrennungsmotors mit variablem Arbeitsvolumen, aufweisend
- eine Einspritzdüse (7), die für jede Arbeitskammer aufweist:
- Einen Düsenhohlraum (10, 34), der mit der Verbrennungskammer durch zumindest eine Einspritzöffnung (9) in Verbindung steht,
- Verschlussmittel (14) zum zyklischen Unterbrechen und Wiederherstellen der Verbindung zwischen dem Düsenhohlraum (10, 34) und der Verbrennungskammer (3),
- und Mittel (46) zum Fördern von flüssigem Kraftstoff unter hohem Druck, die dazu ausgelegt sind, eine dosierte Menge von flüssigem Kraftstoff unter hohem Druck zyklisch zu fördern,
- wobei die Fördermittel (16, 40) durch die zyklischen Verbindungsmittel mit einer Verbrennungskammer (26, 34) variablen Volumens verbunden sind, die durch eine Wand eines beweglichen Elements (27, 50, 65) begrenzt ist, das bei jedem Zyklus durch elastische Rückstellmittel (28, 36, 39) bis zu einem feststehenden Anschlag (33, 37, 56) unter Bereitstellung des minimalen Werts des variablen Volumens der Einspritzkammer rückgestellt wird, und die dauerhaft mit dem Düsenhohlraum (10, 34) verbunden ist, wobei die Einspritzkammer dazu bestimmt ist, vorübergehend die dosierte Kraftstoffmenge aufzunehmen, wobei eine Einspritzkammer (36, 34) für jede Arbeitskammer vorgesehen ist,
- wobei die dosierte flüssige Kraftstoffmenge zyklisch durch die Fördermittel (16, 40) in der Einspritzkammer während der zyklischen Verschließphase der Verschlussmittel (14) der Einspritzdüse gefördert wird,
**dadurch gekennzeichnet, dass** die elastischen Rückstellmittel ein druckfreies Fluidvolumen umfassen, das auf das mobile Element einwirkt.

2. Vorrichtung nach Anspruch 1, **dadurch gekennzeichnet, dass** die elastischen Rückstellmittel (28, 36, 39) einen Sammelbehälter für unter Druck stehendes Fluid umfassen.

3. Vorrichtung nach Anspruch 1 oder 2, **dadurch gekennzeichnet, dass** die bewegliche Wand durch einen Kolben (27, 50, 65) gebildet ist, der in einem Zylinder gleitverstellbar vorgesehen ist.

4. Vorrichtung nach einem der Ansprüche 1 bis 3, **dadurch gekennzeichnet, dass** der Düsenhohlraum und die Einspritzkammer eine gemeinsame Kammer (34) bilden.

5. Vorrichtung nach einem der Ansprüche 2 bis 4, **dadurch gekennzeichnet, dass** der Kolben (50) ein ausgenommener Kolben ist, der dazu ausgelegt ist, um einen Teil (48) der Verschlussmittel (14) herum zu gleiten.

6. Vorrichtung nach einem der Ansprüche 1 bis 5, **dadurch gekennzeichnet, dass** die elastischen Rückstellmittel (28, 36, 39) des beweglichen Elements (27, 50, 65) das bewegliche Element mit einer im wesentlichen konstanten Kraft während der gesamten Einspritzung der Kraftstoffdosis zurückdrängen, die in der Einspritzkammer (26, 34) enthalten ist.

7. Vorrichtung nach einem der Ansprüche 1 bis 6, **dadurch gekennzeichnet, dass** zum Variieren der Austragmenge des eingespritzten Kraftstoffs Querschnittsverminderungsmittel (65) derart vorgesehen sind, dass das durch die Verschlussmittel (14) verschobene Volumen während seiner Öffnung die Austragmenge in der Kammer bei Einspritzbeginn verringert, wobei die normale Austragmenge erreicht ist, wenn die Verschlussmittel (14) die feststehende Anschlagposition einnehmen.

8. Vorrichtung nach Anspruch 7, **dadurch gekennzeichnet, dass** Mittel (66, 67) zur konstanten oder variablen Querschnittsverminderung am Durchlass (30) vorgesehen sind, der mit einer Steuerkammer (12) der Verschlussmittel (14) verbunden ist, um die Anhubgeschwindigkeit der Verschlussmittel zu steuern.

9. Vorrichtung nach Anspruch 7 oder 8, **dadurch gekennzeichnet, dass** das bewegliche Element (27, 65) mit einem Anschlag (33) zusammenwirkt, der die Funktion eines Abdichtungssitzes sicherstellt, der die Leckage zwischen der Einspritzkammer und dem unter Druck stehenden Rückstellfluid begrenzt.

10. Vorrichtung nach einem der Ansprüche 2 bis 9, **dadurch gekennzeichnet, dass** das unter hohem Druck stehende Fluid, das in einem Sammelbehälter (28, 36, 39) mit im wesentlichen konstantem Druck enthalten ist, der flüssige Kraftstoff ist.

11. Vorrichtung nach einem der Ansprüche 1 bis 8, **dadurch gekennzeichnet, dass** die Verschlussmittel (14) der Düse auf eine Druckdifferenz zwischen dem Düsenhohlraum (10, 34) und einem Steuerhohlraum (12) ansprechen.

12. Vorrichtung nach einem der Ansprüche 1 bis 10, **dadurch gekennzeichnet, dass** die Verschlussmittel (14) durch elektromagnetische Mittel gesteuert sind.

13. Vorrichtung nach einem der Ansprüche 1 bis 12, **dadurch gekennzeichnet, dass** die Verschlussmittel (14) für ihren Schließvorgang auf eine Rückstellfeder (13) ansprechen.

14. Vorrichtung nach einem der Ansprüche 1 bis 13, **dadurch gekennzeichnet, dass** die Verschlussmittel (14) für ihren Verschließvorgang auf die Wirkung eines unter Druck stehenden Fluids, insbesondere des flüssigen Kraftstoffs ansprechen.

15. Vorrichtung nach einem der Ansprüche 1 bis 13, **dadurch gekennzeichnet, dass** die Verschlussmittel (14) für ihren Verschließvorgang auf die Wirkung des beweglichen Elements (27, 50) derart ansprechen, dass das bewegliche Element (43), wenn es seine Anschlagposition erreicht, die Verschlussmittel (14) in Richtung auf eine Abdichtungsposition verschiebt.

16. Vorrichtung nach Anspruch 15, **dadurch gekennzeichnet, dass** der feststehende Anschlag (37, 56) des beweglichen Elements (27, 50) durch die Verschlussmittel (14) in ihrer verschlossenen Position gebildet ist.

17. Vorrichtung nach Anspruch 15, **dadurch gekennzeichnet, dass** das bewegliche Element (27, 50) die Verschlussmittel (14) auf ihrem Sitz (14) vor Erreichen ihres Anschlags (33) unter Druck setzt.

18. Vorrichtung nach einem der Ansprüche 1 bis 17, **dadurch gekennzeichnet, dass** die Fördermittel für unter Druck stehenden flüssigen Kraftstoff eine Kolbenpumpe (16, 40) umfassen, die durch eine durch den Motor angetriebene Welle betätigt ist.

19. Vorrichtung nach Anspruch 18, **dadurch gekennzeichnet, dass** die Pumpe eine Dosierpumpe, insbesondere vom Rampen-Typ mit spiralförmigem Ablauf und Regelung der Winkelposition des Kolbens ist.

20. Vorrichtung nach einem der Ansprüche 1 bis 19, **dadurch gekennzeichnet, dass** die zyklischen Verbindungsmittel, die zwischen den Fördermitteln (16, 40) für unter hohem Druck stehenden Kraftstoff und der Einspritzkammer (26, 34) mit variablem Volumen ein Einwegverbindungsmittel (32) umfassen.

21. Vorrichtung nach Anspruch 20, **dadurch gekennzeichnet, dass** die zyklischen Verbindungsmittel ein Ventil (23) umfassen, das stromaufwärts von dem Einwegverbindungsmittel (32) angeordnet und derart ausgelegt ist, dass die Mittel zum Bereitstellen von hohem Druck in Verbindung mit einem Austrag (24) unter niedrigem Druck das Verschließen der Einwegverbindungsmittel derart auslöst, dass die dosierte Kraftstoffmenge durch den durch den Pumpenkolben während der Verschließdauer des Ventils (23) zurückgelegten Weg bestimmt ist.

22. Vorrichtung nach Anspruch 21, **dadurch gekennzeichnet, dass** das Ventil (23) ein Zweiwegeventil ist.

23. Vorrichtung nach Anspruch 14, für sich genommen oder in Kombination mit einem der Ansprüche 17 bis 21, **dadurch gekennzeichnet, dass** ein Hohlraum (12), der flüssigen Kraftstoff enthält, auf den die Verschlussmittel (14) für ihren Schließvorgang ansprechen, dazu ausgelegt ist, in Verbindung mit einem Austrag (24) mittels eines Ventils (23, 52) gebracht zu werden, um das Öffnen der Verschlussmittel zu ermöglichen.

24. Vorrichtung nach einem der Ansprüche 21 bis 23, **dadurch gekennzeichnet, dass** dasselbe Ventil (23) die Durchführung des Austrags (24) der Mittel (16) zum Bereitstellen von hohem Druck und des Hohlraums (12) steuert, der den flüssigen Kraftstoff enthält, der für die Schließposition auf die Verschlussmittel (14) derart einwirkt, dass das Ventil geschlossen ist, wobei die Verbrennungsmittel den flüssigen Kraftstoff unter hohem Druck zu der Einspritzkammer (26) durch die Einwegverbindungsmittel (32) fördert, wobei die Öffnung dieses Ventils das Ende der Förderung auslöst und gleichzeitig die Öffnung der Verschlussmittel bis zu ihrem Anschlag und das Einspritzen des Kraftstoffs in die Verbrennungskammer freigibt.

25. Vorrichtung nach Anspruch 23, **dadurch gekennzeichnet, dass** der Hohlraum (12), der den flüssigen Kraftstoff enthält, der für die Schließposition auf die Verschlussmittel (14) einwirkt, in Verbindung mit einem Volumen (28, 35) steht, das unter Druck stehenden Kraftstoff enthält, der als elastisches Rückstellmittel des beweglichen Elements (50) wirkt.

26. Vorrichtung nach Anspruch 25, **dadurch gekennzeichnet, dass** die Kammer (12), die flüssigen Kraftstoff enthält, auf den die Verschlussmittel für ihre Steuerung ansprechen, dazu ausgelegt ist, mit einem Austrag (24) durch ein zweites Ventil (52) in Verbindung stehen, und dass die Verbindung der Kammer (12) mit dem unter Druck stehenden Kraftstoffvolumen (35, 28) auf ein Mittel zur Querschnittsverminderung einwirkt.

27. Vorrichtung nach Anspruch 24, **dadurch gekennzeichnet, dass** das Profil der Nocke, die auf den Kolben einwirkt, einen flachen Teil aufweist, der es erlaubt, den Druck in dem Hohlraum (12) aufrechtzuerhalten, auf welchem die Verschlussmittel ansprechen, so dass der Öffnungszeitpunkt des Ventils und dadurch der Einspritzzeitpunkt auf dem flachen Teil gewählt werden können, indem er vom Ende der Befüllung der Einspritzkammer verschoben wird.

28. Vorrichtung nach Anspruch 10, für sich genommen oder in Verbindung mit einem der Ansprüche 11 bis 27, wobei die Mittel zum Bereitstellen des hohen Drucks eine Kolbenpumpe umfassen, **dadurch gekennzeichnet, dass** die Verschlussmittel für ihren Öffnungsvorgang auf den Druckabfall ansprechen, der durch den Rückstellhub des Pumpenkolbens zur Bereitstellung des hohen Drucks ausgelöst ist.

29. Vorrichtung nach einem der Ansprüche 1 bis 28, **dadurch gekennzeichnet, dass** die Einspritzdüse und die Einspritzkammer (26, 34) koaxial fluchten.

30. Vorrichtung nach Anspruch 23, **dadurch gekennzeichnet, dass** das Mittel (16) zum Bereitstellen des hohen Drucks koaxial mit der Einspritzdüse fluchtet.

31. Vorrichtung nach einem der Ansprüche 1 bis 30, **dadurch gekennzeichnet, dass** sie für einen Motor mit mehreren Arbeitskammern mehrere Einspritzdüsen (6) und gemeinsame zentrale Mittel (40) zur Förderung und Dosierung des flüssigen Kraftstoffs unter Druck aufweisen, die jeweils bzw. getrennt mit jeder Düse durch eine im wesentlichen identische spezielle Leitung (60) verbunden sind, wobei die Mittel zum Bereitstellen des hohen Drucks dazu ausgelegt sind, den unter hohem Druck stehenden flüssigen Druck sukzessive an die Düsen anzulegen.

32. Vorrichtung nach Anspruch 31, **dadurch gekennzeichnet, dass** die elastischen Rückstellmittel der beweglichen Elemente (27) einen gemeinsamen Sammelbehälter (39) umfassen, der den unter hohem Druck stehenden flüssigen Kraftstoff enthält und auf die beweglichen Elemente (27) einwirkt.

33. Vorrichtung nach Anspruch 32, **dadurch gekennzeichnet, dass** die gemeinsamen und zentralen Mittel (40) zur Förderung des unter hohem Druck stehenden flüssigen Kraftstoffs mit dem Sammelbehälter (39) verbunden sind, um die Aufrechterhaltung des hohen Drucks in diesem Sammelbehälter aufrechtzuerhalten, und zwar über einen Druckregler und ein Einweg(verbindungs)mittel.

34. Vorrichtung nach Anspruch 32 oder 33, **dadurch gekennzeichnet, dass** die Mittel (40) zum Bereitstellen des hohen Drucks durch eine gemeinsame Pumpe (40) gebildet sind, die dem Verteiler (59) zugeordnet bzw. mit diesem verbunden ist, und dass die Pumpe mit einem Niederdruckversorgungsmittel durch ein Ventil (23) verbunden ist, welches sukzessive die Funktion sämtlicher Einspritzdüsen der Vorrichtung sicherstellt.

## Claims

1. Device for the discontinuous and cyclic injection of atomized liquid fuel at high pressure into a combustion chamber (3) of an internal combustion engine with variable-volume working chamber, which includes,
- an injection nozzle (7) comprising, for each working chamber :
· a nozzle cavity (10, 34) which communicates with the combustion chamber via at least one injection orifice (9),
· shut-off means (14) allowing the communication between the said nozzle cavity (10, 34) and the said combustion chamber (3) to be interrupted and re-established cyclically,
- and means (16, 40) of delivering liquid fuel under high pressure, these means being capable cyclically of delivering a metered amount of liquid fuel under high pressure,
- the said delivery means (16, 40) communicating, via cyclic-communication means, with a variable-volume injection chamber (26, 34) delimited by one wall of a moving element (27,50,65) returned , at each cycle, by elastic return means (28, 36, 39) towards a fixed stop (33, 37, 56) establishing the minimum value of the said variable volume of the said injection chamber, and which permanently communicates with the said nozzle cavity (10, 34), the said injection chamber being intended temporarily to receive the said metered amount of liquid fuel, an injection chamber (26, 34) being provided for each working chamber,
- the said metered amount of liquid fuel being delivered cyclically by the said delivery means (16, 40) into the said injection chamber during the phase of cyclic closure of the said means (14) of shutting off the injection nozzle,
**characterized in that** the said elastic return means comprise a volume of fluid under pressure, acting on the said moving element.

2. Device according to Claim 1, **characterized in that** the said elastic return means (28, 36, 39) comprise an accumulator of fluid under pressure.

3. Device according, to either of Claims 1 and 2, **characterized in that** the said moving wall is formed by a plunger (27, 50, 65) sliding in a cylinder.

4. Device according to one of Claims 1 to 3, **characterized in that** the said nozzle cavity and the said injection chamber constitute a single chamber (34).

5. Device according to Claims 2 to 4, **characterized in that** the said plunger (50) is a hollow plunger capable of sliding around part (48) of the said shut-off means (14).

6. Device according to one of Claims 1 to 5, **characterized in that** the said elastic means (28, 36, 39) of returning the said moving element (27, 50, 65) push the moving element back with a force which is substantially constant throughout the ejection of the dose of fuel contained in the said injection chamber (26, 34).

7. Device according to one of Claims 1 to 6, **characterized in that**, in order to vary the flow rate of fuel injected, it comprises restriction means (65) so that the volume displaced by the shut-off means (14) as it opens reduces the rate of delivery into the chamber at the start of injection, normal delivery rate being reached when the shut-off means (14) reach the fixed stop position.

8. Device according to Claim 7, **characterized in that** it comprises constant- or variable-restriction means (66, 67) on a passage (30) connected to a chamber (12) for controlling the shut-off means (14), so as to control the rate at which the said shut-off means lift.

9. Device according to either of Claims 7 and 8, **characterized in that** the said moving element (27, 65) interacts with a stop (33) which acts as a sealing seat limiting leaks between the said injection chamber and the said pressurized return fluid.

10. Device according to one of Claims 2 to 9, **characterized in that** the said fluid under high pressure contained in an accumulator (28, 36, 39) at substantially constant pressure is liquid fuel.

11. Device according to one of Claims 1 to 8, **characterized in that** the means (14) of shutting off the nozzle are sensitive to a difference in pressure between the said nozzle cavity (10, 34) and a control cavity (12).

12. Device according to one of Claims 1 to 10, **characterized in that** the said shut-off means (14) are controlled by electromagnetic means.

13. Device according to one of Claims 1 to 12, **characterized in that** the said shut-off means (14) are sensitive, for closing them, to a return spring (13).

14. Device according to one of Claims 1 to 13, **characterized in that** the said shut-off means (14) are sensitive, for closing them, to the action of a fluid under pressure, especially liquid fuel.

15. Device according to one of Claims 1 to 13, **characterized in that** the said shut-off means (14) are sensitive, for closing them, to the action of the said moving element (27, 50) in such a way that when the moving element (43) regains its against-the-stop position, it displaces the shut-off means (14) towards a sealing position.

16. Device according to Claim 15, **characterized in that** the said fixed stop (37, 56) for the moving element (27, 50) consists of the said shut-off means (14) in their closed position.

17. Device according to Claim 15, **characterized in that** the moving element (27, 50) compresses the said shut-off means (14) onto their seat (11) before it reaches its stop (33).

18. Device according to one of Claims 1 to 17, **characterized in that** the said means for delivering liquid fuel under high pressure include a plunger-type pump (16, 40) actuated by a shaft driven by the engine.

19. Device according to Claim 18, **characterized in that** the said pump is a metering pump, especially of the type having a helical discharge ramp and plunger angular-position adjustment.

20. Device according to one of Claims 1 to 19, **characterized in that** the said means of cyclic communication which are arranged between the said means (16, 40) for delivering liquid fuel under high pressure and the said variable-volume injection chamber (26, 34) include a one-way communication means (32).

21. Device according to Claim 20, **characterized in that** the said cyclic communication means include a valve (23) arranged upstream of the said one-way means (32) and arranged in such a way as to place the said means of establishing high pressure in communication with a low-pressure discharge (24) therefore causing the said one-way means to close so that the said metered amount of fuel is determined by the stroke travelled by the pump plunger during the time taken for the said valve (23) to close.

22. Device according to Claim 21, **characterized in that** the said valve (23) is a two-way valve.

23. Device according to Claim 14, taken in isolation or in combination with one of Claims 17 to 21, **characterized in that** a cavity (12) containing liquid fuel, to which fuel the said shut-off means (14) are sensitive for closing them, can be placed in communication with a discharge (24) by means of a valve (23, 52) so as to allow the said shut-off means to open.

24. Device according to Claims 21 to 23, **characterized in that** the same valve (23) controls the connection-to-discharge (24) of the said means (16) of establishing high pressure and of the said cavity (12) containing the liquid fuel acting, for the closed position, on the said shut-off means (14), so that when the said valve is closed, the said delivery means deliver the liquid fuel under high pressure to the said injection chamber (26) through the said one-way communication means (32), whereas opening the said valve brings about the end of the said delivery and, at the same time, allows the said shut-off means to open until they reach their stop and allows the fuel to be injected into the combustion chamber.

25. Device according to Claim 23, **characterized in that** the said cavity (12) containing the liquid fuel acting, for the closed position, on the said shut-off means (14) is in communication with a volume (28, 35) containing fuel under pressure acting as a means for elastically returning the said moving element (50).

26. Device according to Claim 25, **characterized in that** the said chamber (12) containing liquid fuel, to which fuel the said shut-off means (14) are sensitive for controlling them, can be connected to a discharge (24) via a second valve (52), and **in that** the communication of the said chamber (12) with the said volume (35, 28) of liquid fuel under pressure is by means of a restriction.

27. Device according to Claim 24, **characterized in that** the profile of the cam acting on the plunger has a flat part allowing the pressure in the said cavity (12), to which pressure the said shut-off means are sensitive, to be sustained so that the instant at which the said valve opens, and therefore the moment of injection, can be chosen to lie on the flat part of the cam while at the same time being offset from the end of filling of the said injection chamber.

28. Device according to Claim 10, alone or in combination with any one of Claims 11 to 27, in which the means of establishing high pressure comprise a plunger-type pump, **characterized in that** the shut-off means are sensitive, for opening them, to the pressure drop brought about by the downstroke of the plunger of the pump for establishing high pressure.

29. Device according to one of Claims 1 to 28, **characterized in that** the said injector and the said injection chamber (26, 34) are aligned coaxially.

30. Device according to Claim 29, **characterized in that** the said means (16) of establishing high pressure is aligned coaxially with the injector.

31. Device according to one of Claims 1 to 30, **characterized in that** it includes, for an engine having a number of working chambers, a number of injection nozzles (6) and unique and centralized means (40) for delivering and metering liquid fuel under high pressure, these means being connected separately to each nozzle by a substantially identical specific pipe (60), the said means of establishing high pressure being arranged to send liquid fuel under high pressure to the said nozzles in succession.

32. Device according to Claim 31, **characterized in that** the said elastic means of returning the said moving elements (27) comprise a common accumulator (39) containing liquid fuel placed under high pressure and acting on the said moving elements (27).

33. Device according to Claim 32, **characterized in that** the said unique and centralized means (40) of delivering liquid fuel under high pressure are connected to the said accumulator (39) so as to sustain the high pressure in the abovementioned accumulator by means of a pressure regulator and a one-way means.

34. Device according to one of Claims 32 and 33, **characterized in that** the said means (40) of establishing high pressure consist of a unique pump (40) associated with distributor means (59) and **in that** the said pump is connected to a low-pressure feed means by a valve (23) which ensures that all of the injectors of the device operate in succession.
